# FASCICULE DE BREVET EUROPEEN

(11) **EP 0 323 502 B1**
(45) Date de publication et mention de la délivrance du brevet: **23.09.1992**
(21) Numéro de dépôt: 88905895.4
(22) Date de dépôt: 01.07.1988
(51) Int. Cl.: F24C 3/00

(54) **DISPOSITIF FORMANT BRULEUR A GAZ, NOTAMMENT POUR APPAREIL DE CHAUFFAGE.**
GASBRENNER, INSBESONDERE FÜR HEIZGERÄT.
DEVICE FORMING A GAS BURNER, IN PARTICULAR FOR HEATING APPLIANCE.

(30) Priorité: 01.07.1987 FR 8709317
(43) Date de publication de la demande: 12.07.1989
(73) Titulaire: SOCIETE INDUSTRIELLE AUER, F-93508 Pantin Cedex (FR)
(72) Inventeur: DRAPIER, Albert, F-94100 Saint-Maur (FR); GAUTHIER, Gérard, F-80000 Amiens (FR)
(74) Mandataire: CABINET BONNET-THIRION
(86) Numéro de dépôt international: FR8800351
(87) Numéro de publication internationale: WO8900267

(56) Documents cités:
- BE-A- 856 759
- FR-A- 2 420 091
- GB-A- 1 173 819
- GB-A- 2 147 994
- US-A- 4 110 063

## Description

La présente invention concerne d'une manière générale un dispositif formant brûleur à gaz, notamment pour appareil de chauffage où la combustion du gaz s'effectue autour d'éléments non combustibles ayant l'apparence de bûches par exemple, du type comprenant au moins un conduit de gaz percé d'orifices et placé à l'intérieur d'un caisson ouvert rempli d'un matériau non combustible formant un lit de diffusion pour le gaz avant sa combustion et sur lequel reposent les bûches.

On connaît des sytèmes à gaz montés dans l'âtre des cheminées pour donner l'apparence d'un feu de bois par les flammes qui résultent de la combustion du gaz autour de bûches non combustibles qui imitent le bois naturel.

Dans ces systèmes, également appelés parfois "à feu ouvert", le gaz arrive directement par un conduit à l'intérieur du lit de diffusion et, après inflammation, brûle autour des bûches en prenant l'air nécessaire à sa combustion au-dessus du lit de diffusion. La combustion du gaz donne des flammes de couleur jaune en quantité importante. Cette couleur jaune résulte d'une combustion incomplète du gaz, et les produits résiduels de la combustion, notamment l'oxyde de carbone provoque la formation de suie qui se dépose sur les parois de la cheminée et provoque son encrassement.

On a cherché déjà par divers moyens d'améliorer les conditions de fonctionnement des systèmes à feu ouvert de ce genre.

Ainsi, FR-A-2 420 091 (BERGER) préconise la disposition à la base du foyer, le long de la rampe à gaz, d'une canalisation de diffusion d'air sous pression. Or, la nécessité de prévoir une alimentation en air sous pression est une complication évidemment indésirable de l'installation.

GB-A-2 147 994 (COLLIER) prévoit de son côté la combinaison d'une rampe ou plaque de diffusion de gaz à la base du foyer avec des tubes perforés de diffusion d'air ; on crée ainsi, au sein même du lit de diffusion du gaz, une alimentation en air primaire de la combustion avec apport dirigé d'air secondaire mais uniquement localisé au centre du foyer où s'effectue cette combustion.

Une proposition plus ancienne se trouve dans GB-A1 173 819 (IRVINE) consistant à prévoir pour une rampe à gaz noyée dans le lit de diffusion un dispositif d'alimentation en mélange de gaz et d'air primaire.

La présente invention a pour objet un dispositif formant un brûleur à gaz avec lequel il soit possible d'obtenir une combustion quasi complète du gaz et de limiter au maximum la formation de suie. Ce but est atteint avec le dispositif selon la revendication 1.

D'autres caractéristiques, avantages et détails ressortiront de la description explicative qui va suivre faite en référence aux dessins annexés donnés uniquement à titre d'exemple et dans lesquels :
la figure 1 est une vue en perspective avec arrachement partiel d'un dispositif formant brûleur conforme à l'invention ;
la figure 2 est une vue en coupe avec arrachements partiels suivant la ligne II-II de la figure 1, et
la figure 3 est une vue en coupe schématique en élévation d'une cheminée équipée du dispositif conforme à l'invention.

Dans l'exemple considéré ici, le dispositif 1 formant brûleur à gaz et tel que représenté aux figures 1 et 2 comprend un caisson creux 2 à l'intérieur duquel est monté au moins un conduit 3 relié à un dispositif d'alimentation extérieur 4 en communication avec une conduite 5 d'arrivée de gaz.

Dans cet exemple, le caisson 2 est de forme parallélipipédique et présente une paroi de fond 8 délimitée par quatre parois latérales externes 9, qui se prolongent chacune, sensiblement à 90°, par un rebord externe 10. Le caisson 2 présente également une partie centrale 11 constituée par une surface plane 12, sensiblement coplanaire avec les rebords externes 10 et reliée à la paroi de fond 8 par quatre parois latérales internes 13. La paroi de fond 8, dans sa partie délimitée par les parois latérales internes 13, présente une ouverture 8a. Les parois latérales externes 9 et internes 13 du caisson 2 délimitent entre elles et avec la paroi de fond 8, l'espace intérieur 14 du caisson 2. Les rebords 10 et la surface 12 du caisson 2 sont percés d'orifices 16 pour des raisons qui seront explicitées plus loin.

Dans cet exemple, deux conduits 3 sont montés parallèlement l'un à l'autre dans l'espace intérieur 14 du caisson 2, et respectivement de part et d'autre de la partie centrale 11 du caisson 2 bordée par les parois latérales internes 13.

Chaque conduit 3 est constitué par une enveloppe cylindrique tubulaire, d'un diamètre de l'ordre de 30mm par exemple, fermée à une extrémité et dont l'autre extrémité est en communication avec un dispositif d'alimentation 4. Chaque conduit est pourvu d'orifices 17, qui sont avantageusement situés en regard de la paroi de fond 8 du caisson 2.

Le dispositif d'alimentation 4 associé à chaque conduit 3 se présente sous la forme d'une enceinte cylindrique 20 fermée à une extrémité par une paroi 21 ouverte à l'autre extrémité et délimitant une chambre intérieure 22. La conduite 5 d'arrivée de gaz pénètre, de manière étanche, à l'intérieur de la chambre 22 par la paroi 21, et est équipée à son extrémité d'un gicleur 23. L'enceinte 20 est percée d'orifices 24 pour mettre en communication la chambre 22 avec le milieu extérieur. L'enceinte 20, a son extrémité ouverte bordée d'une bride fixée autour d'une ouverture 25 prévue dans la paroi latérale externe 9 correspondante, de manière à ce que la chambre 22 et notamment le gicleur 23 soient sensiblement axialement alignés avec le conduit 3 associé.

Le dispositif d'alimentation est complété par un dispositif mélangeur qui est constitué dans cet exemple par un tube venturi 18 monté à l'intérieur du conduit 3, l'entrée du tube 18 venant sensiblement au niveau de l'extrémité ouverte du conduit 3 pour former l'entrée de celui-ci. Le tube 18 s'étend à l'intérieur du conduit 3 sur une longueur qui est de l'ordre du quart de la longueur du conduit 3.

Comme représenté à la figure 2, l'espace intérieur 14 du caisson 2 est rempli d'un matériau non combustible 25, tel de la vermiculite qui se présente sous la forme de granulés. Ce matériau non combustible est également déposé sur les rebords 10 de la partie centrale 11 du caisson 2.

Une application du dispositif 1 formant brûleur tel que décrit précédemment, est représentée de manière schématique à la figure 3 où le dispositif est monté à l'intérieur de l'âtre d'une cheminée 30 à foyer fermé pour constituer un appareil de chauffage.

Une enceinte 31 encastrée dans l'âtre de la cheminée 30 comprend une paroi inférieure 32, deux parois de côté (non représentées), une paroi avant 33 équipée d'une porte de fermeture translucide 34, une paroi arrière 35 et une paroi supérieure 36. Des ouvertures ou ouïes 37 supérieures et des ouïes inférieures 38 sont respectivement prévues sur la paroi avant 32 de part et d'autre de la porte 35. Un échangeur de chaleur E est monté à l'intérieur de l'enceinte 31 et vers la partie supérieure de celle-ci. L'échangeur E communique, d'une part, avec l'extérieur par les ouïes 37 et, d'autre part, par des ouvertures 39 et par une ouverture 40 prévue dans la paroi supérieure 35 de l'enceinte 31, avec un conduit de cheminée 41. Une paroi intermédiaire 42 parallèle à la paroi arrière 34 de l'enceinte 31 et proche de celle-ci délimite un conduit arrière 43 qui communique, d'une part, à sa partie supérieure avec l'échangeur E et, d'autre part, à sa partie inférieure avec les ouïes 38.

Le dispositif 1 formant brûleur est monté à l'intérieur de l'enceinte 31 et repose par exemple sur des supports 45 ménagés à cet effet sur la paroi inférieure 31, de manière à ce que de l'air provenant des ouïes inférieures 38 puisse pénétrer à l'intérieur de la partie centrale 11 du caisson 2.

Des bûches 50 en un matériau non combustible sont disposées, d'une manière appropriée, sur le matériau non combustible 25 qui remplit le caisson 2 et qui forme un lit de diffusion.

Le gaz sous pression provenant de chaque conduite 5 sort du gicleur 23 et pénètre dans la chambre 22 du dispositif d'alimentation 4 associé. La pression du gaz entraîne l'air ou air primaire présent dans la chambre 22 et provenant de l'extérieur par les orifices 24, à l'intérieur du tube venturi 18 où s'effectue le mélange gaz-air primaire. Ce mélange se propage ensuite à l'intérieur de chaque conduit 3, est éjecté par les orifices 17 des conduits 3 et se diffuse à l'intérieur du lit de diffusion 25.

Vers la partie supérieure du lit de diffusion 25, notamment au niveau des rebords 10 et de la partie centrale 11 du caisson 2, le mélange gaz-air primaire se combine à l'air ou air secondaire injecté dans le lit de diffusion par les orifices 16 prévus dans les rebords 10 et dans la partie centrale 11 du caisson 2.

Le mélange qui s'échappe au-dessus du lit de diffusion 25 est enflammé et brûle autour des bûches 50. On constate alors que les flammes résultantes ont une couleur à prédominance bleue, ce qui témoigne d'une combustion quasi complète du gaz ou combustion dite hygiénique par les spécialistes du gaz, notamment grâce à l'air secondaire injecté dans le lit de diffusion 25.

Avantageusement, l'épaisseur du matériau non combustible 25 situé sur les rebords 10 et la partie centrale 11 du caisson 2 peut être ajustée pour régler l'apport en air secondaire. Plus cette épaisseur est faible, plus l'air secondaire apporté à la combustion du gaz est importante. La quantité de gaz admise dans chaque dispositif d'alimentation 4 est elle même réglable au moyen d'une vanne non représentée.

## Revendications

1) Dispositif formant brûleur à gaz notamment pour appareil de chauffage où la combustion de gaz s'effectue autour d'éléments non combustibles ayant l'apparence de bûches de bois par exemple, du type comprenant au moins un conduit de gaz (3) percé d'orifice (17) placé à l'intérieur d'un caisson ouvert rempli d'un matériau non combustible formant lit de diffusion pour le gaz et alimenté par un mélange gaz-air primaire et par de l'air secondaire, ledit conduit de gaz étant adapté à diriger le mélange gaz-air primaire vers le fond dudit lit de diffusion, une pluralité d'orifices de distribution d'air secondaire étant ménagée au dessus du lit de diffusion, caractérisé en ce que ledit caisson (2) présente, d'une part, sur son pourtour un rebord (10), avec le lit de diffusion (25) en matériau non combustible qui remplit ce caisson (2) débordant sur ledit rebord (10), et, d'autre part, une partie centrale (11) qui s'élève à partir de sa paroi de fond (8) avec son ouverture (8a) et dont la partie supérieure (12) sensiblement plane et coplanaire avec ledit rebord (10) est également recouverte dudit matériau non combustible et en ce que ledit rebord (10) et ladite partie centrale supérieure (12) sont percés d'orifices (16) d'admission d'air secondaire pour réaliser en tous points au sein de ce lit et sur son pourtour une combustion quasi-complète.

2) Dispositif selon la revendication 1, caractérisé en ce que lesdits orifices (17) de chaque conduit (3) sont situés sensiblement en regard de la paroi de fond (8) dudit caisson (2).

3) Dispositif selon la revendication 1 ou 2 et équipé d'un dispositif d'alimentation (4) comprenant un gicleur (23) monté à l'intérieur d'une chambre (22) communiquant à l'extérieur par des orifices (24) constituant chacun une arrivée d'air primaire, caractérisé en ce que ladite chambre (22) communique avec le conduit (3) par l'intermédiaire d'un dispositif mélangeur constitué par un tube venturi (18) monté à l'intérieur dudit conduit (3).

4) Dispositif selon l'une des revendications 1 à 3, caractérisé en ce que l'air primaire et l'air secondaire sont prélevés du milieu extérieur environnant.

## Claims

1. A device forming a gas burner, in particular for a heating appliance in which the combustion of gas occurs around non-combustible elements which for example look like logs of wood, of the type comprising at least one gas conduit (3) which is apertured with orifices (17) and which is disposed in the interior of an open box filled with a non-combustible material forming a diffusion bed for the gas and which is fed with a gas-primary air mixture and with secondary air, said gas conduit being adapted to direct the gas-primary air mixture towards the bottom of said diffusion bed, a plurality of secondary air distribution orifices being provided above the diffusion bed, characterised in that said box (2) has on the one hand around its periphery a rim (10) , with the diffusion bed (25) of non-combustible material which fills said box (2) projecting over said rim (10) and, on the other hand, a central portion (11) which rises from its bottom wall (8) with its opening (8 a) and of which the upper portion (12) which is substantially flat and coplanar with said rim (10) is also covered by said non-combustible material, and that said rim (10) and said upper central portion (12) are apertured with secondary air intake orifices (16) to provide for virtually complete combustion at all points within said bed and around its periphery.

2. A device according to claim 1 characterised in that said orifices (17) in each conduit (3) are disposed substantially facing the bottom wall (8) of said box (2).

3. A device according to claim 1 or claim 2 and provided with a feed device (4) comprising a jet (23) mounted in the interior of a chamber (22) communicating with the exterior by means of orifices (24) each forming a primary air intake, characterised in that said chamber (22) communicates with the conduit (3) by way of a mixer device formed by a venturi tube (18) mounted in the interior of said conduit (3).

4. A device according to one of claims 1 to 3 characterised in that the primary air and the secondary air are taken from the surrounding external atmosphere.

## Patentansprüche

1. Gasbrenner, insbesondere für ein Heizgerät, wobei sich die Verbrennung des Gases um nicht brennbare Elemente abspielt, welche beispielsweise das Aussehen von Holzscheiten haben, mit folgenden Merkmalen: mindestens eine Gasleitung (3) ist mit feinen Bohrungen (17) versehen und im Inneren eines offenen Kastens angeordnet, der mit einem nicht brennbaren Material gefüllt ist, das ein Diffusionsbett für das Gas bildet und von einer Mischung aus Gas und primärer Luft sowie von sekundärer Luft beschickt wird;
die Gasleitung ist so ausgebildet, das Gemisch aus Gas und primärer Luft zum Boden des Diffusionsbettes zu richten; eine Mehrzahl von Verteilungsöffnungen der Sekundärluft sind oberhalb des Diffusionsbettes untergebracht,
dadurch gekennzeichnet,
daß der Kasten (2) einerseits auf seinem Umfang eine Randleiste (10) aufweist, an der das Diffusionsbett (25) aus nicht brennbarem und den Kasten (2) auffüllendem Material angrenzt, und andererseits ein mittiges Teil (11) aufweist, das sich von seiner Bodenwand (8) aus mit seiner Öffnung (8a) erhebt und dessen oberer Teil (12) ziemlich eben und in gleicher Ebene wie die Randleiste (10) angeordnet ist und ebenfalls mit dem nicht brennbarem Material bedeckt ist, und
daß die Randleiste und der obere zentrale Teil (12) mit Sekundärluft-Zuführungsöffnungen (16) durchbohrt sind, um an allen Stellen inmitten dieses Bettes und um seinen Umfang eine quasi vollständige Verbrennung zu verwirklichen.

2. Vorrichtung nach Anspruch 1,
dadurch gekennzeichnet,
daß die feinen Öffnungen (17) jeder Leitung (3) ungefähr im Hinblick auf die Bodenwand (8) des Kastens (2) angeordnet sind.

3. Vorrichtung nach Anspruch 1 oder 2 und ausgerüstet mit einer Zuführvorrichtung (4), die eine Düse (23) aufweist, welche im Inneren einer Kammer (22) angebracht ist, welche mit dem äußeren über Öffnungen (24) in Verbindung steht, die jeweils einen Primärluftzutritt bilden,
dadurch gekennzeichnet,
daß die Kammer (22) mit der Leitung (3) über eine Mischeinrichtung in Verbindung steht, die durch ein Venturi-Rohr (18) gebildet wird, das im Inneren der Leitung (3) montiert ist.

4. Vorrichtung nach einem der Ansprüche 1 bis 3,
dadurch gekennzeichnet,
daß die Primärluft und die Sekundärluft dem äußeren Umgebungsmilieu entnommen sind.
